# EUROPÄISCHE PATENTSCHRIFT

(11) **EP 2 191 805 B1**
(45) Veröffentlichungstag und Bekanntmachung des Hinweises auf die Patenterteilung: **14.08.2013**
(21) Anmeldenummer: 09014151.6
(22) Anmeldetag: 12.11.2009
(51) Int. Cl.: A61H 19/00, A61H 23/02, A61H 15/00

(54) **Massagegerät für das männliche Geschlechtsteil**
Massage device for the male sexual organ
Appareil de massage pour l'organ sexuel mâle

(30) Priorität: 28.11.2008 DE 102008059460; 03.11.2009 DE 102009051639
(43) Veröffentlichungstag der Anmeldung: 02.06.2010
(73) Patentinhaber: Knyrim, Jörg, 76133 Karlsruhe (DE)
(72) Erfinder: Knyrim, Jörg, 76133 Karlsruhe (DE)
(74) Vertreter: Graf Glück Kritzenberger

(56) Entgegenhaltungen:
- WO-A2-2005/099366
- AU-A1- 2004 200 826
- DE-A1- 2 604 511
- DE-A1- 2 606 869
- DE-U1- 9 201 194
- DE-U1-202004 011 565
- US-A1- 2004 082 831

## Beschreibung

Die Erfindung bezieht sich auf ein Massagegerät für das männliche Geschlechtsteil gemäß dem Oberbegriff des Patentanspruches 1.

Ein solches Massagegerät ist aus der DE 26 04 511 A1 bekannt.

Aus dem Stand der Technik ist ferner eine Vielzahl von Massagegeräten zur sexuellen Stimulation eines männlichen Geschlechtsteils, insbesondere eines menschlichen Penis bekannt.

Ziel derartiger Massagegeräte ist es, das männliche Geschlechtsteil mit entsprechenden Vibrationen zu beaufschlagen und hierdurch eine Erregung des männlichen Geschlechtsteils zu erreichen. Ein Hauptproblem der bekannten Massagegeräte stellt die im Vergleich zum natürlichen Geschlechtsverkehr unübliche Art und Weise der Stimulation dar.

Ausgehend hiervon liegt der Erfindung die Aufgabe zugrunde, ein Massagegerät mit einer neuartigen Antriebseinrichtung zur Erzeugung einer Massagebewegung aufzuzeigen, durch welche eine möglichst natürliche Stimulation des männlichen Geschlechtsteils erreicht wird. Zur Lösung dieser Aufgabe ist ein Massagegerät entsprechend dem Patentanspruch 1 ausgebildet.

Der wesentliche Aspekt des erfindungsgemäßen Massagegerätes ist darin zu sehen, dass die Antriebseinrichtung eine Vielzahl von Anlageflächen aufweist, die radial beabstandet von der Längsachse angeordnet sind und die zumindest abschnittsweise die längliche Massageausnehmung umschließen und dass die Antriebseinrichtung für ein oszillierendes Verformen der länglichen Massageausnehmung zumindest radial nach Innen und vorzugsweise auch entlang der Längsachse der länglichen Massageausnehmung ausgebildet ist. Durch die oszillierende, radiale Verformung der länglichen Massageausnehmung, und zwar insbesondere entlang der Längsachse der Massageausnehmung, wird besonders vorteilhaft das in der länglichen Massageausnehmung aufgenommene männliche Geschlechtsteils massiert und somit eine möglichst natürliche Stimulation erzielt.

Weiterhin vorteilhaft erfolgt das oszillierende Verformen entlang der Längsachse der länglichen Massageausnehmung vorzugsweise phasenverschoben. Hierdurch wird ein wellenartiges Verformen der länglichen Massageausnehmung erreicht, und zwar beispielsweise in Form einer entlang der Längsachse der Massageausnehmung fortschreitenden Welle.

Zweckmäßiger Weise sind mehrere Anlageflächen konzentrisch um die Längsachse oder radial versetzt zur Längsachse der Massageausnehmung oder radial versetzt zur Längsachse der Massageausnehmung angeordnet.

Auch kann die längliche Massageausnehmung durch ein zumindest abschnittsweise rohrförmiges Formteil aus einem gummielastischen Material gebildet sein und die Anlageflächen zumindest teilweise an der Mantelfläche des elastischen Formteils anliegen.

In einer vorteilhaften Ausgestaltung sind mehrere Anlageflächen konzentrisch um die Längsachse der Massageausnehmung angeordnet. Das oszillierende Verformen zweckmäßiger Weise entlang der Längsachse der länglichen Massageausnehmung vorzugsweise phasenverschoben.

Vorteilhaft ist die Antriebseinrichtung für ein wellenartiges Verformen der länglichen Massageausnehmung ausgebildet, und zwar einer entlang der Längsachse der länglichen Massageausnehmung fortschreitenden Welle.

Erfindungsgemäß sind entweder die Anlageflächen durch zumindest eine, wenigstens einen Exzenterabschnitt aufweisende, durch einen Antrieb antreibbare Welle gebildet , oder es sind erfindungsgemäß die Anlageflächen durch eine Vielzahl von Anlageelementen gebildet, wobei jeweils mehrere entlang der Längsachse angeordnete Anlageelemente über wenigstens eine Welle zur Erzeugung einer radialen Hubbewegung der Anlageelemente antreibbar sind. Hierbei weisen die Anlageelemente jeweils zumindest eine Führungsöffnung zur Aufnahme der wenigstens einen Welle auf. Besonders vorteilhaft sind die Anlageelemente Backen, Scheiben, Kugeln und/oder Borsten.

Die Anlageelemente sind vorteilhafter Weise aus einem festen oder elastisch verformbaren Material, beispielsweise aus Metall, Kunststoff, einem Elastomer, aus aufgeschäumtem Polyurethan oder einer beliebigen Kombination dieser Materialien gebildet. Insbesondere sind die Anlageelemente zumindest abschnittsweise entlang der Längsachse unterschiedlich ausgebildet. Beispielsweise können jeweils mehrere Anlageelemente in einer gemeinsamen Ebene senkrecht zur Längsachse der länglichen Massageausnehmung angeordnet sein und eine Gruppe von Anlageelemente bilden, wobei entlang der Längsachse der länglichen Massageausnehmung eine Vielzahl von derartigen Gruppen aufeinander folgend vorgesehen ist.

In einer weiteren vorteilhaften Ausführungsform sind entlang der Längsachse der länglichen Massageausnehmung eine Vielzahl von aufeinander folgenden, zumindest abschnittsweise kreisringförmigen Anlageelementen mit zumindest einer Führungsöffnung vorgesehen. Hierbei ist durch die zumindest eine Führungsöffnung zumindest ein stabförmiges Führungs- bzw. Tragelement geführt.

Auf dem zumindest einen stabförmigen Führungs- bzw. Tragelement sind zweckmäßiger Weise mehrere backenartige oder zumindest abschnittsweise kreisringförmige Anlageelemente aufgereiht, wobei das zumindest eine stabförmige Führungs- bzw. Tragelement näherungsweise parallel zur Längsachse des Aufnahmeraumes und zu dieser beabstandet angeordnet ist. Vorzugsweise sind konzentrisch um die Längsachse mehrere derartiger stabförmiger Führungs- bzw. Tragelemente mit aufgereihten Anlageelementen vorgesehen. Ferner wirkt zum Antrieb der auf einem stabförmigen Führungs- bzw. Tragelementaufgereihten Anlageelementen die wenigstens eine Welle auf eine Umfangsseite der Anlageelemente ein.

Zum Bewegen der dieAnlageflächen bildenden Anlageelemente ist besonders vorteilhaft wenigstens eine zumindest einen Exzenterabschnitt aufweisende mit den Anlageelementen zusammenwirkende und durch einen Antrieb antreibbare Welle vorgesehen. Der wenigstens eine Exzenterabschnitt verläuft hierbei zumindest über eine Teillänge der wenigstens einen Welle parallel oder näherungsweise parallel zur Längsachse der Welle. Auch kann der wenigstens eine Exzenterabschnitt zumindest über eine Teillänge der wenigstens einen Welle schräg zur Längsachse der Welle verlaufen oder zumindest über eine Teillänge der wenigstens einen Welle verdreht ausgebildet sein, und zwar derart, dass er spiralförmig um die Längsachse der Welle verläuft.

Zweckmäßiger Weise ist der wenigstens eine Exzenterabschnitt von einer Kante der wenigstens einen Welle und der Exzenterabschnitt dadurch gebildet ist, dass die wenigstens eine Welle zumindest teilweise einen von der Kreisform abweichenden Querschnitt, beispielsweise polygonartigen, im Wesentlichen polygonartigen oder ovalen Querschnitt aufweist. Vorzugsweise ist zumindest der Exzenterabschnitt durch ein elastisch verformbares Material, insbesondere einen Elastomer oder aufgeschäumtes Polyurethan umschlossen ist.

Weitere vorteilhafte Weiterbildungen der Erfindung ergeben sich aus der nachfolgenden Beschreibung von Ausführungsbeispielen und aus den Figuren.

Die Erfindung wird im Folgenden anhand mehrerer Figuren an Ausführungsbeispielen näher erläutert. Es zeigen:
- Fig. 1: eine Seitenansicht eines erfindungsgemäßen Massagegerätes im Längsschnitt;
- Fig. 2: eine Seitenansicht eines erfindungsgemäßen Massagegerätes gemäß Fig. 1 mit rohrförmigem Formteil;
- Fig. 3: einen Schnitt durch das Massagegerät gemäß Figur 2 entlang der Linie A-A;
- Fig. 4: einen Schnitt durch das Massagegerät gemäß Figur 2 entlang der Linie B-B;
- Fig. 5: eine Seitenansicht einer weiteren Ausführungsform des erfindungsgemäßen Massagegerätes im Längsschnitt;
- Fig. 6: eine Seitenansicht einer weiteren Ausführungsform des erfindungsgemäßen Massagegerätes gemäß Fig. 2 mit rohrförmigem Formteil;
- Fig. 7: einen Schnitt durch das Massagegerät gemäß Figur 6 entlang der Linie A-A;
- Fig. 8: einen Schnitt durch das Massagegerät gemäß Figur 6 entlang der Linie B-B;
- Fig. 9 a,b: beispielhaft zwei Seitenansichten von Wellen in einer ersten Ausführungsform,
- Fig. 10 a,b: beispielhaft zwei Seitenansichten von alternativen Wellen in einer zweiten Ausführungsform,
- Fig. 11, 12: beispielhaft Seitenansichten von alternativen Ausführungsform des erfindungsgemäßen Massagegerätes im Längsschnitt und
- Fig. 13: beispielhaft eine Seitenansicht eine Ausführungsform einer Welle mit Borsten.

Figuren 1, 2, 5 und 6 zeigen jeweils ein erfindungsgemäßes Massagegerät 1 zur Massage eines männlichen Geschlechtsteils, insbesondere eines Penis, in einer Längsschnittdarstellung, wobei die Längsachse LA des Massagegerät 1 in der x-y Ebene eines zugeordneten kartesischen Koordinatensystems verläuft.

Das Massagegerät 1 weist u.a. eine längliche Massageausnehmung 2 zur Aufnahme des männlichen Geschlechtsteils auf, wobei zur Verformung der länglichen Massageausnehmung 2 eine Antriebseinrichtung 4 vorgesehen ist. Die längliche Massageausnehmung 2 kann, wie in den Figuren 2 und 6 gezeigt, zumindest abschnittsweise durch ein rohrförmiges Formteil 3 aus einem gummielastischen Material gebildet sein. Zur Erläuterung der Funktionsweise des erfindungsgemäßen Massagegerätes 1 sind in den Figuren lediglich die genannten Bauteile des Massagegerätes 1 ohne ein diese aufnehmendes Gehäuse dargestellt.

Die längliche Massageausnehmung 2 des Massagegerätes 1 ist somit im Wesentlichen rohren- oder hohlzylinderförmig, wobei an zumindest einer Stirnseite der länglichen Massageausnehmung 2 eine Öffnung 2' zur Einführung des zu stimulierenden Penis in die längliche Massageausnehmung 2 vorgesehen ist. Vorzugsweise ist die der Öffnung 2' gegenüberliegende Stirnseite der länglichen Massageausnehmung 2 geschlossen ausgebildet, und zwar derart, dass diese beispielsweise einen Aufnahmeraum für das Ejakulat beinhaltet.

In einer vorteilhaften Ausführungsform ist die längliche Massageausnehmung 2 zumindest teilweise durch ein elastisches Formteil 3 ausgekleidet, das vorzugsweise einstückig ausgebildet ist und zumindest abschnittsweise eine die Längsachse LA näherungsweise konzentrisch umgebende Wandung 3' aufweist. Das elastische Formteil 3 bzw. dessen Wandung 3' schmiegt sich mit der äußeren Mantelfläche 3" an die von der Antriebseinrichtung 4 vorgegebene Kontur an. Zudem ist das elastische Formteil 3 vorzugsweise über die stirnseitige Öffnung 2' gestülpt und dort fixiert.

Ferner ist entlang der Längsachse LA eine die längliche Massageausnehmung 2 zumindest abschnittsweise radial umgebende Antriebseinrichtung 4 vorgesehen, die für ein oszillierendes Verformen der länglichen Massageausnehmung 2 zumindest radial nach Innen, und zwar bezogen auf die Längsachse LA der länglichen Massageausnehmung 2 ausgebildet ist. Das oszillierende Verformen kann hierbei entlang der Längsachse LA der länglichen Massageausnehmung 2 vorzugsweise phasenverschoben erfolgen, wobei hierdurch ein näherungsweise wellenartiges Verformen der Massageausnehmung 2 erfolgt, und zwar in Form einer entlang der Längsachse LA der länglichen Massageausnehmung 2 fortschreitenden Welle.

Die Antriebseinrichtung 4 weist hierzu eine Vielzahl von Anlageflächen 5 auf, welche die längliche Massageausnehmung 2 umgeben und konzentrisch zu dessen Längsachse LA angeordnet sind, wobei die Anlageflächen 5 im Falle einer Auskleidung der Massageausnehmung 2 durch ein elastisches Formteils 3 zumindest teilweise an der Mantelfläche 3" desselben anliegen. Die Anlagenflächen 5 können durch unterschiedliche mechanische Bauteile gebildet werden, welche im Folgenden beispielhaft erläutert werden.

Die Antriebseinrichtung 4 kann beispielsweise mehrere zwischen einem ersten Trägerelement 11 und einem gegenüberliegenden zweiten Trägerelement 12 eingespannte Führungs- und Tragelemente 9 umfassen, die vorzugsweise fest mit den Trägerelementen 11, 12 verbunden sind. Die Führungs- und Tragelemente 9 sind beispielsweise stab- bzw. stangenförmig ausgebildet und näherungsweise in Richtung der Längsachse LA des Massagegerätes 1 orientiert.

Zwischen dem ersten Trägerelement 11 und dem zweiten, zum ersten Trägerelement 11 beabstandeten Trägerelement 12 sind eine Vielzahl von Anlageelementen 6 angeordnet, wobei jedes Anlageelement 6 beispielsweise zumindest eine Führungsöffnung 8 aufweist, und durch diese Führungsöffnung 8 zumindest ein Führungs- bzw. Tragelement 9 geführt ist. Die Führungsöffnungen 8 sind derart ausgebildet, dass ein radiales Verschieben der Anlageelemente 6 in x-z-Ebene, d.h. von Außen nach Innen und vice versa jeweils bezogen auf die Längsachse LA ermöglicht wird. Vorzugsweise ist die Führungsöffnung 8 oval oder langlochförmig ausgebildet.

Die Figuren 3 und 4 zeigen einen Schnitt entlang der Linien A-A und B-B durch das Massagegerät 1 gemäß Figur 2. In der dargestellten Ausführungsform sind erste bis vierte Führungs- und Tragelemente 9, 9', 9", 9'" zwischen den ersten und zweiten Führungs- und Tragelementen 11, 12 vorgesehen, wobei die Führungs- und Tragelemente 9, 9', 9", 9'" jeweils um 90° zueinander versetzt, konzentrisch um die Längsachse LA des Massagegerätes 1 angeordnet sind, und zwar derart, dass das erste bis vierte Führungs- und Tragelement 9, 9', 9", 9"' jeweils denselben Abstand zur Längsachse LA aufweisen.

Die in Richtung zur Längsachse LA weisenden Flächenabschnitte der Anlageelemente 6 bilden dabei die Anlageflächen 5 für die äußere Mantelfläche 3" des elastischen Formteils 3. Die diesen Anlageflächen 5 gegenüberliegenden Flächenabschnitte der Anlageelemente 6 liegen an zumindest einer Welle 7 an, wobei die Längsachse LW der Welle 7 näherungsweise parallel zur Längsachse LA des Massagegerätes 1 und zu dieser beabstandet ist. Die Welle 7 ist vorzugsweise im ersten und zweiten Trägerelement 11, 12 drehbar gelagert und über eine in den Figuren nicht dargestellte Antriebseinheit um ihre jeweilige Längsachse LW antreibbar.

Die Welle 7 weist in dem zwischen dem ersten Trägerelement 11 und dem zweiten Trägerelement 12 liegenden Bereich zumindest einen Exzenterabschnitt 7.1 auf, der mit den von der Längsachse LA abgewandten Flächenabschnitte der Anlageelemente 6 zusammenwirkt, und diese Anlageelemente 6 bei Drehung der Welle 7 radial zur Längsachse LA verschiebt, d.h. eine radiale Hubbewegung erzeugt. Durch diese radiale Hubbewegung der Anlageelemente 6 wird das elastische Formteil 3 bzw. zumindest dessen Wandung 3' entsprechend verformt. Die Führungsöffnung 8 der Anlageelemente 6 kann ebenfalls zur Aufnahme der Welle 7 ausgebildet sein, so dass die Anlageelemente 6 sowohl durch die Welle 7 geführt als auch angetrieben werden.

Entlang des Umfangs des elastischen Formteils 3 können mehrere Anlageelemente 6 in einer gemeinsamen Ebene vorgesehen sein, wobei diese Anlageelemente 6 entlang des Umfangs des elastischen Formteils 3 annähernd gleich verteilt, aber auch in bestimmten Winkelsektoren konzentriert angeordnet sein können. Hierbei sind die Anlageelemente 6 wiederum an den Führungs- und Tragelementen 9 aufgereiht, so dass sich in y-Richtung ein "Stapel" von Anlageelementen 6 ergibt, der vorzugsweise mittels einer zugeordneten Welle 7 angetrieben wird. Die in den Figuren 2 und 3 gezeigten Anlageelementen 6 sind in einer gemeinsamen x-z-Ebene senkrecht zur Längsachse LA angeordnet und bilden somit eine Gruppe von Anlageelementen 6 aus, wobei entlang der Längsachse LA des Massagegerätes 1 eine Vielzahl von derartigen Gruppen aufeinander folgend zur Bildung des "Stapels" angeordnet sind.

Die Anlageelemente 6 sind im Ausführungsbeispiel gemäß Figur 1 und 2 durch im Querschnitt näherungsweise kegelförmige Backenelemente mit abgerundeten Anlageflächen 5 gebildet, wobei als Führungsöffnungen 8 zwei parallel zueinander verlaufende Langlöcher vorgesehen sind. Abweichend hiervon können die Anlageelemente 6 unterschiedlichste Formen aufweisen, und zwar beispielsweise in Form von Kugeln oder Scheiben realisiert sein.

Alternativ hierzu kann entlang der Längsachse LA des Massagegerätes 1 eine Vielzahl von aufeinanderfolgenden zumindest teilkreisförmigen Anlageelementen 6 mit einer Innenöffnung vorgesehen sein, welche konzentrisch zur Längsachse LA angeordnet die vorzugsweise kreisförmige Innenöffnungen bilden. Das elastische Formteil 3 ist hierbei zumindest teilweise in der durch die Anlageelemente 6 gebildeten kreisförmigen Innenöffnung aufgenommen ist bzw. durch sie hindurchgeführt.

Der Antrieb der Anlageelemente 6 erfolgt somit aus einem Zusammenwirken der Welle 7 mit den Führungs- und Tragelementen 9. Die Anlageelemente 6 sind mittels der durch die Führungsöffnungen 8 geführten Führungs- und Tragelemente 9, die ortsfest gegenüber der Längsachse LA des Massagegerätes 1 gelagert sind, verschiebbar angeordnet und durch die Innenflächen der Führungsöffnungen 8 derart geführt, dass eine Verschiebung ausschließlich in radialer Richtung bezogen auf die Längsachse LA des Massagegerätes 1 erfolgen kann. Jedes Anlageelement 6 ist somit nahezu unabhängig von den oberhalb bzw. unterhalb liegenden, benachbarten Anlageelementen 6 beweglich, und zwar vorzugsweise in einer senkrecht zur Längsachse LA des Massagegerätes 1 verlaufenden Ebene.

Zur Erzeugung der gewünschten Massagebewegung kann die an der Welle 7 anliegende Anlagefläche 5 des Anlageelementes 6 unterschiedliche Formen bzw. Oberflächenbeschaffenheiten aufweisen. Zudem kann die Welle 7 unterschiedliche Querschnittsformen haben, beispielsweise oval, rund oder polygonartig. Bei Verwendung der Führungsöffnung 8 zum Antrieb des Anlageelementes 6 können diese ebenfalls unterschiedliche Öffnungsformen, beispielsweise rund, oval oder langlochförmig aufweisen.

In der in Figur 3 und 4 dargestellten Ausführungsform sind die Führungsöffnungen 8 der Anlageelemente 6 paarweise langlochförmig ausgeführt, wobei die Langlöcher radial zur Längsachse LA des Massagegerätes 1 ausgerichtet sind und in senkrechter Richtung dazu die Öffnungsgröße der Langlöcher näherungsweise dem Außendurchmesser der rund ausgebildeten Führungs- und Tragelementen 9 entspricht. Die an der Welle 7 anliegenden Flächenabschnitte der Anlageelemente 6 sind zumindest abschnittsweise gerade und eben ausgebildet, wobei die Querschnittsform der Welle 7 selbst oval ist. Durch die Form der Führungsöffnungen 8, die Form bzw. Oberflächenbeschaffenheit der an der Welle 7 angelenkten Flächenabschnitte der Anlageelemente 6 einerseits bzw. die Ausbildung der Welle 7 andererseits ist eine Steuerkurve vorgegeben, die den Bewegungsumfang bzw. den Hub des jeweiligen Anlageelementes 6 in der senkrecht zur Längsachse LA des Massagegerätes 1 verlaufenden Ebene abhängig vom Drehwinkel der Welle 7 vorgibt.

Zum Antrieb der Anlageelemente 6 können beispielsweise Wellen 7 unterschiedlichster Form, vorzugsweise mit wenigstens einem Exzenterabschnitt 7.1 verwendet werden, insbesondere Wellen wie in den Figuren 9a und 9b oder Figur 10a und 10b dargestellt, wobei diese beispielhaft mehrere Exzenterabschnitt 7.1 aufweisen. Die Figuren zeigen in den Darstellung a) und b) jeweils dieselbe Welle 7, jedoch ist die jeweilige Welle 7 in Figur b) gegenüber der Darstellung in Figur a) jeweils um 90° entlang der Längsachse LW gedreht. In der in Figur 9a) und 9b) gezeigten Ausführungsform zeigt die Welle 7 einen spiralförmigen Verlauf um die jeweilige Längsachse LW der Welle. Die in Figur 10a) und 10b) dargestellte Welle 7 zeigt mehrere Exzenterabschnitte 7.1 in Form von Schwingungen um die Wellenlängsachse LW, wobei alle Exzenterabschnitte 7.1 in einer Ebene liegen, sodass in einer 90° gedrehten zweidimensionalen Darstellung, wie in Figur 8b) gezeigt, kein Exzenterabschnitt 7.1 sichtbar ist. Auch ist die Verwendung einer Welle 7 mit einem einzigen Exzenterabschnitt 7.1 denkbar.

Abhängig von der Ausbildung der Welle 7 im Zusammenwirken mit der vorher beschriebenen Ausbildung der Führungsöffnungen 8 und der mit der Welle 7 in Kontakt tretenden Flächenabschnitte ergibt sich eine Verschiebung des jeweiligen Anlageelementes 6 in der zur Längsachse LA des Massagegerätes 1 senkrecht verlaufenden Ebene und somit bei Gesamtbetrachtung des Massagegerätes 1 eine entlang der Längsachse LA fortschreitende vorzugsweise sinuswellenförmige Hubbewegung der Anlageelemente 6. Diese unterschiedlichen Hubbewegungen der Vielzahl der Abstützflächen 5 der Anlageelemente 6 werden in eine oszillierende radiale Verformung der Massageausnehmung (2) bzw. des elastischen Formteils 3 umgesetzt.

Alternativ hierzu kann die Welle 7 in ihrer Form abweichend ausgebildet sein und zwar zumindest über eine Teillänge parallel oder näherungsweise parallel zur Längsachse LA der Welle 7, zumindest über eine Teillänge der Welle 7 schräg zur Längsachse LW der Welle 7 verlaufen. Auch kann der wenigstens eine Exzenterabschnitt 7.1 der Welle 7 von einer Kante der Welle 7 gebildet sein.

In einer alternativen Ausführungsform gemäß der Figuren 5 bis 8 sind die Anlageflächen 5 anstelle durch separate Anlageelemente 6 durch die Mantelfläche oder Kanten der jeweiligen Welle 7 selbst gebildet. Die Längsachsen LW der Wellen 7 sind hierbei jeweils näherungsweise parallel zur Längsachse LA des Massagegerätes 1, vorzugsweise im selben radialen Abstand zur Längsachse LA angeordnet. Diese Wellen 7 sind in den ersten und zweiten Trägerelementen 11, 12 drehbar gelagert und über einen nicht dargestellten Antrieb vorzugsweise synchron zueinander angetrieben.

Im hier gezeigten Ausführungsbeispiel kommen Wellen 7 wie in Figur 9a und 9b gezeigt zur Anwendung. Sie weisen mehrere längs der Längsachse LW der Welle 7 angeordnete Exzenterabschnitte 7.1 auf. An diese spiralförmige Wellenform schmiegt sich in Figuren 6 bis 8 das elastische Formteil 3 mit der äußeren Mantelfläche 3" an. Um einen angenehmeren Massageeffekt zu bewirken, können die Wellen 7 oder zumindest der Exzenterabschnitt 7.1 durch ein elastisch verformbares Material, insbesondere einen Elastomer oder aufgeschäumtes Polyurethan umschlossen sein. Dadurch wird eine größere Anlagefläche 5 gegenüber dem Formteil 3 erreicht und damit ein unangenehmes Einwirken des zumindest einen Exzenterabschnittes 7.1 der Welle 7 durch das elastische Formteil 7 hindurch auf das männliche Geschlechtsteil verhindert.

Alternativ hierzu können entlang zumindest eines Teilbereichs der Welle 7 zur Erhöhung des stimulierenden Effektes kugel-, scheiben- oder beliebig geformte mit einer Antriebsöffnung versehene Anlageelemente 6 auf der Welle 7 aufgereiht sein. Der mit der Außenfläche der Wellen 7 oder der auf den Wellen 7 aufgereihten Anlageelementen 6 zumindest teilweise beschriebene Querschnitt der Massageausnehmung 2 bzw. das mit der Außenfläche der Wellen 7 oder der auf den Wellen 7 aufgereihten Anlageelementen 6 zusammenwirkende elastische Formteils 3 wird bei Beaufschlagung der Wellen 7 mit einer Drehbewegung zumindest abschnittsweise entlang der Längsachse LA im Querschnitt periodisch verändert.

Abhängig vom Drehwinkel der entlang des Umfangs vorzugsweise in gleichen Winkelabständen angeordneten Wellen 7 ergibt sich somit eine periodische Aufweitung bzw. eine Verkleinerung des Durchmessers der länglichen Massageausnehmung 2 bzw. eine Ausweitung oder ein Zusammenziehen des elastischen Formteils 3 bzw. dessen Wandung 3'. Somit ergibt sich eine entlang der Längsachse LA des Massagegerätes 1 fortschreitende oszillierende Hubbewegung vorzugsweise eine wellenförmige Verformung der Massageausnehmung 2 bzw. des elastischen Formteils 3.

In dieser Ausführungsform kann der gewünschte Massageeffekt durch die Anzahl der verwendeten Wellen 7 entlang des Umfangs der Hülle 3, der Form bzw. Ausbildung der Exzenterabschnitte 7.1 bzw. der Querschnittsform der Wellen 7 gewählt werden. Zudem kann durch eine Variation der Drehgeschwindigkeit bzw. Drehrichtung der Wellen 7 der Massageeffekt verändert bzw. gesteigert werden. Insbesondere können die entlang des Umfangs der Massageausnehmung 2 verteilten Wellen 7 derart angesteuert werden, dass die durch eine Welle 7 erzeugte Verformung eine Phasenverschiebung zu der durch die benachbarte Welle 7 erzeugten Verformung aufweist.

Alternativ zu der in den Figuren 5 und 6 gezeigten Ausführungsform der Wellen 7 können eben diese eine nahezu beliebige Form annehmen, wobei die Welle 7 durch eine geeignete Ansteuerung dazu geeignet ist, eine längs der Längsachse LA des Massagegerätes 1 gerichtete fortlaufende beispielsweise sinuswellenförmige Verformung der Massageausnehmung 2 zu veranlassen.

Insbesondere kann der wenigstens eine Exzenterabschnitt 7.1 zumindest über eine Teillänge der wenigstens einen Welle 7 parallel, näherungsweise parallel oder schräg zur Längsachse LW der Welle 7 verlaufen. Zudem kann der wenigstens eine Exzenterabschnitt 7.1 auch von einer Kante der wenigstens einen Welle gebildet sein.

In Fig. 11 ist ein weiteres Ausführungsbeispiel eines erfindungsgemäßen Massagegerätes gezeigt. Auf den Wellen 7 sind Anlageelemente 6 aufgereiht, die zumindest teilweise umfangsseitig gegenüber dem rohrförmigen Formteil 3 an dessen äußeren Mantelfläche 3" anliegen. Hierbei sind vorzugsweise periodisch oder zumindest abschnittsweise abwechselnd unterschiedlich geformte Anlageelemente 6 vorgesehen, beispielsweise in Form von Kugeln und Scheiben. Diese unterschiedlichen Anlageelemente 6 können insbesondere aus verschiedenen Materialien gebildet sein. Vorzugsweise sind die radial über die kugelförmigen Anlageelemente 6 überstehenden scheibenförmigen Anlageelemente 6 aus einem weichen, elastisch verformbaren Material, beispielsweise einem Elastomer gebildet, wohingegen die Kugeln aus einem festen Material, insbesondere Kunststoff oder Metall gebildet sind. Diese Kugeln dienen hierbei als Abstandshalter für die scheibenförmigen Anlageelemente 6. Durch die Verformbarkeit der scheibenförmigen Anlageelemente 6 wird zusätzlich neben der durch die Rotation der Wellen 7 verursachten Verformung des rohrförmigen Formteils 3 ein zusätzlicher Massageeffekt durch die reversible Verformung der scheibenförmigen Anlageelemente 6 bei der Einwirkung auf das männliche Geschlechtsteil erreicht.

Fig. 12 zeigt eine weitere Möglichkeit der Ausbildung der an den Wellen 7 angeordneten Anlageelemente 6. Diese sind borstenartig ausgebildet und stehen radial von der Welle 7 ab. Die Borsten sind hierbei aus einem reversibel verformbaren Material, insbesondere einem Elastomer gebildet. Sie bilden die Anlageflächen 5 gegenüber dem rohrförmigen Formteil 3 aus und werden bei der Massage des männlichen Geschlechtsteils durch die Anlage gegenüber dem rohrförmigen Formteil 3 verformt, wodurch sich wiederum ein gesteigerter Massageeffekt ergibt. Hierbei ist es abweichend möglich, dass die Anlageelemente 6 derart geformt sind, dass die durch sie ausgebildeten Anlageflächen 5 unterschiedlichen radialen Abstand von der Längsachse LW der Welle haben (Fig. 13). So können beispielsweise die borstenartigen Anlageelemente 6 unterschiedliche Längen aufweisen, die sich beispielsweise stetig, abschnittsweise stetig oder stufenförmig entlang der Längsachse LW der Welle ändern. Abweichend hiervon können Borsten mit konstanter Länge schraubenförmig an der Welle 7 angeordnet sein.

Die Erfindung wurde voranstehend anhand mehrerer Ausführungsbeispiele beschrieben. Es versteht sich, dass zahlreiche Änderungen sowie Abwandlungen möglich sind.

### Bezugszeichenliste

- 1: Massagegerät
- 2: Massageausnehmung
- 2': Öffnung
- 3: rohrförmiges Formteil
- 3': Wandung
- 3": äußere Mantelfläche
- 4: Antriebseinrichtung
- 5: Anlagefläche
- 6: Anlageelement
- 7: Welle
- 7.1: Exzenterabschnitt
- 8: Führungsöffnung
- 9, 9', 9", 9"': Führungs- und Tragelement
- 11: erstes Trägerelement
- 12: zweites Trägerelement

- LA: Längsachse des Massagegerätes
- LW: Längsachse der Welle

## Patentansprüche

1. Massagegerät mit einer länglichen Massageausnehmung (2) zur Aufnahme eines männlichen Geschlechtsteils, wobei zur Massage eines in der länglichen Massageausnehmung (2) aufgenommenen männlichen Geschlechtsteils eine sich entlang der Längsachse (LA) der Massageausnehmung (2) erstreckende Antriebseinrichtung (4) vorgesehen ist, wobei die Antriebseinrichtung (4) eine Vielzahl von Anlageflächen (5) aufweist, die radial beabstandet von der Längsachse (LA) angeordnet sind und die zumindest abschnittsweise die längliche Massageausnehmung (2) umschließen wobei die Antriebseinrichtung (4) für ein oszillierendes Verformen der länglichen Massageausnehmung (2) zumindest radial nach Innen bezogen auf die Längsachse (LA) der länglichen Massageausnehmung (2) ausgebildet ist, **dadurch gekennzeichnet,**
**dass** die Anlageflächen (5) durch zumindest eine, wenigstens einen Exzenterabschnitt (7.1) aufweisende, durch einen Antrieb antreibbare Welle (7)
gebildet sind; oder
**dass** die Anlageflächen (5) durch eine Vielzahl von Anlageelementen (6) gebildet sind, wobei jeweils mehrere entlang der Längsachse (LA) angeordnete Anlageelemente (6) über wenigstens eine Welle (7) zur Erzeugung einer radialen Hubbewegung der Anlageelemente antreibbar sind.

2. Massagegerät nach Anspruch 1, **dadurch gekennzeichnet, dass** die längliche Massageausnehmung (2) durch ein zumindest abschnittsweise rohrförmiges Formteil (3) aus einem gummielastischen Material gebildet ist und die Anlageflächen (5) zumindest teilweise an der Mantelfläche (3") des elastischen Formteils (3) anliegen und/oder dass mehrere Anlageflächen (5) konzentrisch um die Längsachse (LA) oder radial versetzt zur Längsachse (LA) der Massageausnehmung (2) angeordnet sind.

3. Massagegerät nach Anspruch 1 oder 2, **dadurch gekennzeichnet, dass** die Antriebseinrichtung (4) für ein wellenartiges Verformen der länglichen Massageausnehmung (2) ausgebildet ist, und zwar einer entlang der Längsachse (LA) der länglichen Massageausnehmung (2) fortschreitenden Welle.

4. Massagegerät nach einem der Ansprüche 1 bis 3, **dadurch gekennzeichnet, dass** die Anlageelemente (6) jeweils zumindest eine Führungsöffnung (8) zur Aufnahme der wenigstens einen Welle (7) aufweisen.

5. Massagegerät nach Anspruch 1 bis 4, **dadurch gekennzeichnet, dass** die Anlageelemente (6) Backen, Scheiben, Kugeln und/oder Borsten sind und/oder dass die Anlageelemente (6) aus einem festen oder elastisch verformbaren Material, beispielsweise aus Metall, Kunststoff, einem Elastomer, aus aufgeschäumtem Polyurethan oder einer beliebigen Kombination dieser Materialien gebildet ist.

6. Massagegerät nach Anspruch 5, **dadurch gekennzeichnet, dass** die Anlageelemente (6) zumindest abschnittsweise entlang der Längsachse (LA) unterschiedlich ausgebildet sind und/oder dass jeweils mehrere Anlageelemente (6) in einer gemeinsamen Ebene senkrecht zur Längsachse (LA) der länglichen Massageausnehmung (2) angeordnet sind und eine Gruppe von Anlageelemente (6) bilden, wobei entlang der Längsachse (LA) der länglichen Massageausnehmung (2) eine Vielzahl von derartigen Gruppen aufeinander folgend vorgesehen ist.

7. Massagegerät nach Anspruch 5 oder 6, **dadurch gekennzeichnet, dass** entlang der Längsachse (LA) der länglichen Massageausnehmung (2) eine Vielzahl von aufeinander folgenden, zumindest abschnittsweise kreisringförmigen Anlageelementen (6) mit zumindest einer Führungsöffnung (8) vorgesehen ist.

8. Massagegerät nach Anspruch 7, **dadurch gekennzeichnet, dass** durch die zumindest eine Führungsöffnung (8) zumindest ein stabförmiges Führungs- bzw. Tragelement (9) geführt ist.

9. Massagegerät nach Anspruch 8, **dadurch gekennzeichnet, dass** auf dem zumindest einen stabförmigen Führungs- bzw. Tragelement (9) mehrere backenartige oder zumindest abschnittsweise kreisringförmige Anlageelemente (6) aufgereiht sind, wobei das zumindest eine stabförmige Führungs- bzw. Tragelement (9) näherungsweise parallel zur Längsachse (LA) des Aufnahmeraumes (2) und zu dieser beabstandet angeordnet ist.

10. Massagegerät nach Anspruch 9, **dadurch gekennzeichnet, dass** vorzugsweise konzentrisch um die Längsachse (LA) mehrere derartiger stabförmiger Führungs- bzw. Tragelemente (9) mit aufgereihten Anlageelementen (6) vorgesehen sind.

11. Massagegerät nach Anspruch 10, **dadurch gekennzeichnet, dass** zum Antrieb der auf einem stabförmigen Führungs- bzw. Tragelement (9) aufgereihten Anlageelementen (6) die wenigstens eine Welle (7) auf eine Umfangsweite der Anlageelemente (6) einwirkt.

12. Massagegerät nach einem der Ansprüche 5 bis 11, **dadurch gekennzeichnet, dass** zum Bewegen der die Anlageflächen (5) bildenden Anlageelemente (6) wenigstens eine zumindest einen Exzenterabschnitt (7.1) aufweisende mit den Anlageelementen (6) zusammenwirkende und durch einen Antrieb antreibbare Welle (7) vorgesehen ist und/oder dass der wenigstens eine Exzenterabschnitt (7.1) zumindest über eine Teillänge der wenigstens einen Welle (7) parallel oder näherungsweise parallel zur Längsachse (LW) der Welle (7) verläuft.

13. Massagegerät nach Anspruch 4 oder 12, **dadurch gekennzeichnet, dass** der wenigstens eine Exzenterabschnitt (7.1) zumindest über eine Teillänge der wenigstens einen Welle (7) schräg zur Längsachse (LW) der Welle (7) verläuft und/oder dass der wenigstens eine Exzenterabschnitt (7.1) zumindest über eine Teillänge der wenigstens einen Welle (7) verdreht ausgebildet ist, und zwar derart, dass er spiralförmig um die Längsachse (LW) der Welle (7) verläuft.

14. Massagegerät nach einem der Ansprüche 4 bis 13, **dadurch gekennzeichnet, dass** der wenigstens eine Exzenterabschnitt (7.1) von einer Kante der wenigstens einen Welle (7) gebildet ist und/oder dass der Exzenterabschnitt (7.1) dadurch gebildet ist, dass die wenigstens eine Welle (7) zumindest teilweise einen von der Kreisform abweichenden Querschnitt, beispielsweise polygonartigen, im Wesentlichen polygonartigen oder ovalen Querschnitt aufweist.

15. Massagegerät nach einem der Ansprüche 4 bis 14, **dadurch gekennzeichnet, dass** zumindest der Exzenterabschnitt (7.1) durch ein elastisch verformbares Material, insbesondere einen Elastomer oder aufgeschäumtes Polyurethan umschlossen ist.

## Claims

1. Massage device with an elongated massage recess (2) for receiving a male sexual organ wherein a drive device (4) extending along the longitudinal axis (LA) of the massage recess (2) is provided for massaging a male sexual organ received in the elongated massage recess (2), wherein the drive device (4) has a plurality of contact faces (5) which are arranged radially at a distance from the longitudinal axis (LA) and which surround at least in some sections the elongated massage recess (2) wherein the drive device (4) is designed for an oscillatory deformation of the elongated massage recess (2) at least radially inwards in relation to the longitudinal axis (LA) of the elongated massage recess (2), **characterised in that** the contact faces (5) are formed by at least one shaft (7) which has at least one eccentric section (7.1) and which can be driven by a drive, or that the contact faces (5) are formed by a plurality of contact bearing elements (6) wherein several contact bearing elements (6) which are arranged along the longitudinal axis (LA) can each be driven by at least one shaft (7) for generating a radial lifting movement of the contact bearing elements.

2. Massage device according to claim 1 **characterised in that** the elongated massage recess (2) is formed by an at least in sections tubular shaped part (3) of a rubber-elastic material and the contact faces (5) bear at least in parts against the sleeve face (3") of the elastic shaped part (3) and/or that several contact faces (5) are arranged concentrically about the longitudinal axis (LA) or radially off-set relative to the longitudinal axis (LA) of the massage recess (2).

3. Massage device according to claim 1 or 2 **characterised in that** the drive device (4) is designed for an undulating deformation of the elongated massage recess (2), namely of an undulating shaft which continues along the longitudinal axis (LA) of the elongated massage recess (2).

4. Massage device according to one of claims 1 to 3 **characterised in that** the contact bearing elements (6) each have at least one guide opening (8) for receiving the at least one shaft (7).

5. Massage device according to claims 1 to 4 **characterised in that** the contact bearing elements (6) are jaws, discs, balls and/or bristles and/or that the contact bearing elements (6) are formed from a solid or elastically deformable material, by way of example of metal, plastics, an elastomer, foamed polyurethane or any combination of these materials.

6. Massage device according to claim 5 **characterised in that** the contact bearing elements (6) are designed differently at least in sections along the longitudinal axis (LA) and/or that several contact bearing elements (6) are each arranged in a common plane perpendicular to the longitudinal axis (LA) of the elongated massage recess (2) and form a group of contact bearing elements (6) wherein a plurality of such groups is provided successively along the longitudinal axis (LA) of the elongated massage recess (2).

7. Massage device according to claim 5 or 6 **characterised in that** a plurality of successive, at least in sections circular ring-shaped contact bearing elements (6) is provided along the longitudinal axis (LA) of the elongated massage recess (2).

8. Massage device according to claim 7 **characterised in that** at least one rod-shaped guide or support element (9) is guided through the at least one guide opening (8).

9. Massage device according to claim 8 **characterised in that** several jaw-type or at least in sections circular ring-shaped contact bearing elements (6) are provided in a row on the at least one rod-like guide or support element (9), wherein the at least one rod-like guide or support element (9) is arranged roughly parallel to the longitudinal axis (LA) of the recess (2) and at a distance therefrom.

10. Massage device according to claim 9 **characterised in that** several such rod-like guide or support elements (9) with a row of contact bearing elements (6) are provided preferably concentrically around the longitudinal axis (LA).

11. Massage device according to claim 10 **characterised in that** the at least one shaft (7) acts on a peripheral side of the contact bearing elements (6) in order to drive the contact bearing elements (6) which are lined up on a rod-like guide or support element (9).

12. Massage device according to one of claims 5 to 11 **characterised in that** at least one shaft (7) which has at least one eccentric section (7.1), which can be driven by a drive and which interacts with the contact bearing elements (6) is provided to move the contact bearing elements (6) forming the contact faces (5), and/or that the at least one eccentric section (7.1) runs at least over a partial length of the at least one shaft (7) parallel or roughly parallel to the longitudinal axis (LW) of the shaft (7).

13. Massage device according to claim 4 or 12 **characterised in that** the at least one eccentric section (7.1) runs at least over a partial length of the at least one shaft (7) obliquely to the longitudinal axis (LW) of the shaft (7), and/or that the at least one eccentric section (7.1) is formed twisted at least over a partial length of the at least one shaft (7), namely so that it runs spirally around the longitudinal axis (LW) of the shaft (7).

14. Massage device according to one of claims 4 to 13 **characterised in that** the at least one eccentric section (7.1) is formed by an edge of the at least one shaft (7) and/or that the eccentric section (7.1) is formed **in that** the at least one shaft (7) has at least in part a cross-section deviating from the circular shape, by way of example a polygonal, substantially polygonal or oval cross-section.

15. Massage device according to one of claims 4 to 14 **characterised in that** at least the eccentric section (7.1) is surrounded by an elastically deformable material, more particularly an elastomer or a foamed polyurethane.

## Revendications

1. Appareil de massage avec une cavité de massage (2) oblongue pour l'accueil d'une partie génitale mâle, un dispositif d'entraînement (4) s'étendant le long de l'axe longitudinal (LA) de la cavité de massage (2) étant prévu pour un massage d'une partie génitale mâle accueillie dans la cavité de massage (2) oblongue, le dispositif d'entraînement (4) présentant une pluralité de surfaces de contact (5) qui sont agencées radialement à une distance de l'axe longitudinal (LA) et entourent au moins par sections la cavité de massage (2) oblongue, le dispositif d'entraînement (4) étant conçu pour une déformation oscillante de la cavité de massage (2) oblongue au moins de manière radiale vers l'intérieur par rapport à l'axe longitudinal (LA) de la cavité de massage (2) oblongue, **caractérisé en ce que**
les surfaces de contact (5) sont formées grâce à au moins un arbre (7) pouvant être entraîné grâce à un entraînement et présentant au moins une section excentrique (7.1) ; ou
les surfaces de contact (5) sont formées grâce à une pluralité d'éléments de contact (6), respectivement plusieurs éléments de contact (6) agencés le long de l'axe longitudinal (LA) pouvant être entraînés par l'intermédiaire d'au moins un arbre (7) afin de produire un mouvement radial ascensionnel des éléments de contact.

2. Appareil de massage selon la revendication 1, **caractérisé en ce que** la cavité de massage (2) oblongue est formée d'une pièce moulée (3) tubulaire au moins par sections en un matériau élastique comme du caoutchouc et les surfaces de contact (5) viennent au moins partiellement en contact avec la surface d'enveloppe (3") de la pièce moulée (3) élastique et/ou plusieurs surfaces de contact (5) sont agencées de manière concentrique autour de l'axe longitudinal (LA) ou de manière décalée radialement par rapport à l'axe longitudinal (LA) de la cavité de massage (2).

3. Appareil de massage selon la revendication 1 ou 2, **caractérisé en ce que** le dispositif d'entraînement (4) est conçu pour produire une déformation ondulatoire de la cavité de massage (2) oblongue, et donc une onde progressant le long de l'axe longitudinal (LA) de la cavité de massage (2) oblongue.

4. Appareil de massage selon l'une quelconque des revendications 1 à 3, **caractérisé en ce que** les éléments de contact (6) présentent respectivement au moins un orifice de guidage (8) destiné à accueillir le au moins un arbre (7).

5. Appareil de massage selon la revendication 1 à 4, **caractérisé en ce que** les éléments de contact (6) sont des pavés, des rondelles, des billes et/ou des balais et/ou les éléments de contact (6) sont formés à partir d'un matériau solide ou élastiquement déformable, par exemple à partir de métal, de matière plastique, d'un élastomère, de polyuréthane expansé ou d'une combinaison quelconque de ces matériaux.

6. Appareil de massage selon la revendication 5, **caractérisé en ce que** les éléments de contact (6) sont réalisés différemment au moins par sections le long de l'axe longitudinal (LA) et/ou respectivement plusieurs éléments de contact (6) sont agencés dans un plan commun perpendiculairement à l'axe longitudinal (LA) de la cavité de massage (2) oblongue et forment un groupe d'éléments de contact (6), une pluralité de groupes de ce type étant prévus les uns à la suite des autres le long de l'axe longitudinal (LA) de la cavité de massage (2) oblongue.

7. Appareil de massage selon la revendication 5 ou 6, **caractérisé en ce qu'**une pluralité d'éléments de contact (6) en forme d'anneau au moins par sections, se suivant les uns les autres, avec au moins un orifice de guidage (8) sont prévus le long de l'axe longitudinal (LA) de la cavité de massage (2) oblongue.

8. Appareil de massage selon la revendication 7, **caractérisé en ce qu'**au moins un élément de guidage ou de support (9) en forme de tige est guidé à travers au moins un orifice de guidage (8).

9. Appareil de massage selon la revendication 8, **caractérisé en ce que** plusieurs éléments de contact (6) de type pavé au moins par sections ou en forme d'anneau sont enfilés sur le au moins un élément de guidage ou de support (9) en forme de tige, le au moins un élément de guidage ou de support (9) en forme de tige étant agencé de manière approximativement parallèle à l'axe longitudinal (LA) de l'espace d'accueil (2) et de manière espacée par rapport audit axe.

10. Appareil de massage selon la revendication 9, **caractérisé en ce que** plusieurs éléments de guidage ou de support (9) de ce type en forme de tige avec des éléments de contact (6) enfilés sont prévus de préférence de manière concentrique autour de l'axe longitudinal (LA).

11. Appareil de massage selon la revendication 10, **caractérisé en ce que** le au moins un arbre (7) agit sur un côté périphérique des éléments de contact (6) en vue de l'entraînement des éléments de contact (6) enfilés sur un élément de guidage ou de support (9) en forme de tige.

12. Appareil de massage selon l'une quelconque des revendications 5 à 11, **caractérisé en ce qu'**au moins un arbre (7) présentant au moins une section excentrique (7.1) collaborant avec les éléments de contact (6) et pouvant être entraîné par un entraînement est prévu afin de déplacer les éléments de contact (6) formant les surfaces de contact (5) et/ou la au moins une section excentrique (7.1) s'étend de manière parallèle ou approximativement parallèle à l'axe longitudinal (LW) de l'arbre (7) au moins sur une longueur partielle du au moins un arbre (7).

13. Appareil de massage selon la revendication 4 ou 12, **caractérisé en ce que** la au moins une section excentrique (7.1) s'étend de manière oblique par rapport à l'axe longitudinal (LW) de l'arbre (7) au moins sur une longueur partielle du au moins un arbre (7) et/ou la au moins une section excentrique (7.1) est réalisée de manière torsadée au moins sur une longueur partielle du au moins un arbre (7), et donc de manière à ce qu'elle s'étende en forme de spirale autour de l'axe longitudinal (LW) de l'arbre (7).

14. Appareil de massage selon l'une quelconque des revendications 4 à 13, **caractérisé en ce que** la au moins une section excentrique (7.1) est formée d'un bord du au moins un arbre (7) et/ou la section excentrique (7.1) grâce au fait que le au moins un arbre (7) présente au moins partiellement une section transversale qui diffère de la forme circulaire, par exemple une section transversale polygonale, essentiellement polygonale ou ovale.

15. Appareil de massage selon l'une quelconque des revendications 4 à 14, **caractérisé en ce qu'**au moins la section excentrique (7.1) est entourée par un matériau élastiquement déformable, en particulier un élastomère ou un polyuréthane expansé.
